# FASCICULE DE BREVET EUROPEEN

(11) **EP 2 927 160 B1**
(45) Date de publication et mention de la délivrance du brevet: **17.08.2016**
(21) Numéro de dépôt: 15290084.1
(22) Date de dépôt: 26.03.2015
(51) Int. Cl.: B65F 1/12, B65D 88/56, B66C 3/00, B65F 1/14

(54) **BENNE DE CHANTIER PASSE-PORTE COMPORTANT UN PALONNIER DE MANOEUVRE ESCAMOTABLE ET DISPOSANT D'UNE LARGEUR RÉDUITE**
BAUSTELLEN-KIPPWANNE MIT REDUZIERTER BREITE, DIE DURCH ALLE TÜREN PASST UND EIN VERSENKBARES ANSCHLAGGESCHIRR ZUM RANGIEREN UMFASST
ALL-DOOR CONSTRUCTION SKIP COMPRISING A RETRACTABLE CONTROL SPREADER AND HAVING REDUCED WIDTH

(30) Priorité: 28.03.2014 FR 1400761
(43) Date de publication de la demande: 07.10.2015
(73) Titulaire: SECATOL, 86280 Saint Benoit (FR)
(72) Inventeur: Gilles, Bertrand, 86170 Cissé (FR); Gilles, Guillaume, 86240 Ligugé (FR); Gilles, Pierre-André, 86000 Poitiers (FR)
(74) Mandataire: Degret, Jacques

(56) Documents cités:
- DE-U1- 9 011 634
- DE-U1- 9 014 514

## Description

### DOMAINE TECHNIQUE DE L'INVENTION

La présente invention concerne une benne de chantier dite « passe-porte » pour l'enlèvement des matériaux et des déchets de chantier, cette benne étant donc par construction de faible largeur pour pouvoir ainsi passer dans les portes, et présentant en partie supérieure une ouverture la plus dégagée possible, de sorte à faciliter le remplissage, et dont le vidage par cette même ouverture est obtenu par la manoeuvre d'un palonnier articulé automatique.

### ARRIÈRE-PLAN TECHNOLOGIQUE DE L'INVENTION

Pour réaliser des déplacements de matériaux et de déchets sur des chantiers, en particulier sur des chantiers de construction de bâtiments, il est connu d'utiliser des bennes portables passe-porte présentant une large ouverture sur le dessus, ainsi qu'un moyen d'accrochage supérieur permettant de les fixer au crochet d'une grue pour les déplacer.

Ce type de bennes comporte généralement, suivant une direction longitudinale, une face appelée par la suite face avant, qui peut être plus basse pour faciliter le chargement par un opérateur.

On utilise notamment ces bennes portables pour recevoir des gravats ou des déchets de chantier au cours de travaux sur un chantier, et ensuite évacuer ces gravats ou déchets facilement et rapidement en soulevant ces bennes à l'aide d'une grue qui les dispose au-dessus d'une zone d'évacuation, comme une benne de camion, et les lève par leur partie arrière afin de vider leur contenu qui glisse vers l'avant et est donc évacué du côté de leur face avant.

Pour l'accrochage de ces bennes passe-porte par une grue, un dispositif connu comprend un palonnier constitué suivant une forme générale en « U » et doté d'une barre transversale équipée d'un anneau central, ladite barre étant prolongée à ses extrémités de deux montants dont les bases sont articulées chacune autour d'un pivot transversal disposé au milieu d'un côté latéral de la benne.

On a alors généralement, pour ce type de benne passe-porte fabriquée en tôle soudée, un contour supérieur formant un rebord qui présente une certaine largeur, afin de donner une forte rigidité à la structure, et qui est réalisé par le pliage de la tôle ou par un profilé rapporté. Les montants du palonnier de ce type de benne sont alors disposés à l'extérieur d'un tel rebord, pour recevoir les axes transversaux des articulations traversant successivement le montant puis le rebord.

En saisissant son anneau central, on ramène verticalement le palonnier qui est articulé sensiblement au milieu de la benne, et c'est dans cette position que l'on déplace la benne horizontalement et/ou verticalement jusqu'à son lieu de remplissage complémentaire ou de vidage.

Ensuite, lors de la dépose de la benne en vue de son remplissage, le grutier bascule le palonnier vers l'arrière, lequel palonnier s'escamote en venant alors autour du contour arrière de la benne, afin de laisser son ouverture complètement dégagée vers le haut, ce qui facilite son chargement.

Certaines bennes de ce type comportent de plus un moyen de verrouillage automatique du palonnier en position repliée permettant aussi, en relevant l'anneau central, de basculer la benne vers l'avant afin de la vider dans un camion. Après la dépose d'une telle benne vide au sol, l'opérateur au sol peut procéder, à la suite d'une autre manoeuvre, au déverrouillage du palonnier, ce qui a pour effet de libérer le verrouillage automatique et de permettre alors au grutier de relever le palonnier à la verticale afin de transporter la benne.

Une application particulière de ce type de benne passe-porte peut en outre être prévue pour des contenants de largeur réduite, équipés de roulettes en dessous, permettant de les déplacer dans un bâtiment, au niveau de tel ou tel étage, et de les sortir par une porte extérieure pour évacuer les matériaux.

Les modèles d'utilité allemands DE-U-90 11 634 et DE-U-90 14 514 décrivent des bennes de chantier passe-porte qui, à l'exception toutefois de roulettes qui auraient facilité leurs déplacements, correspondent au type précité.

Un problème qui se pose alors avec ce type de benne passe-porte est d'optimiser les dimensions latérales afin d'obtenir avec un encombrement extérieur hors-tout, limité par la largeur de passage des portes, un volume intérieur maximum permettant de recevoir la plus grande quantité possible de matériaux à évacuer.

### DESCRIPTION GÉNÉRALE DE L'INVENTION

La présente invention a notamment pour but d'éviter les inconvénients des techniques les plus antérieures et, simultanément, d'apporter une solution au problème exposé dans le précédent paragraphe.

Elle propose à cet effet une benne de chantier passe-porte comportant un palonnier présentant une barre transversale équipée d'un moyen de levage et dotée à ses extrémités de deux montants comprenant chacun une base articulée sur une face latérale de la benne, le palonnier disposant en outre d'un système de verrouillage et de déverrouillage automatique apte à maintenir ledit palonnier en position fermée au cours de l'opération de vidage de la benne et ladite benne disposant en outre d'un rebord supérieur formant un contour de rigidification, caractérisée en ce que, lorsque le palonnier est en position repliée, chaque montant avec son articulation se superpose sur la partie du rebord supérieur qui lui correspond, sa largeur étant sensiblement intégrée dans celle dudit rebord.

Un premier avantage de cette benne de chantier est qu'en disposant les montants du palonnier et leurs articulations de manière intégrée dans la largeur du rebord supérieur, on obtient un volume intérieur maximum pour un encombrement latéral extérieur limité, tout en préservant le dégagement total de l'entrée supérieure de cette benne. La largeur extérieure réduite de la benne facilite en particulier le passage de portes. Aucun des documents publiés en 1990, illustrant l'état de la technique le plus proche de l'invention, suggère que chaque montant du palonnier vienne à superposer le rebord supérieur du corps de la benne qui lui correspond lorsque ledit palonnier se trouve en position repliée.

Un second avantage de la benne passe-porte selon l'invention est qu'elle intègre un système de déverrouillage automatique du dispositif de verrouillage du palonnier, ledit dispositif de déverrouillage pouvant être aisément actionné à distance par le grutier. Ainsi, l'opérateur au sol n'a plus à intervenir sur la benne passe-porte pour déverrouiller le palonnier et, à cette suite, permettre son relevage à la verticale du fait de la manoeuvre du grutier. On élimine ainsi un risque de blessure de l'opérateur au sol, risque qui existe dès lors qu'il a à intervenir sur la benne passe-porte.

La benne de chantier passe-porte selon l'invention peut en outre comporter une ou plusieurs des caractéristiques suivantes, qui peuvent être combinées entre elles.

Selon une construction préférentielle, le système de verrouillage et de déverrouillage automatique apte à maintenir le palonnier en position fermée au cours de l'opération de vidage comprend une came pivotante solidaire de la barre transversale du palonnier, laquelle came pivotante vient au contact de différents tétons fixés sur la benne, lesdits tétons étant disposés de sorte à provoquer, à chaque descente du palonnier, une rotation de la came conduisant alternativement au blocage de ladite came sur ces tétons, ou à son déblocage.

Avantageusement, la benne selon l'invention présente une largeur hors-tout comprise entre environ 650 mm et environ 750 mm.

De préférence, le dessous du panneau constituant la base de ladite benne est équipé d'un train de roulettes.

Avantageusement, chaque articulation d'un montant sur une face latérale de la benne comporte une chape.

En particulier, la chape peut comporter deux plaques parallèles qui reçoivent l'extrémité du montant entre elles et qui sont sensiblement alignées de part et d'autre du rebord supérieur.

Avantageusement, chaque face latérale de la benne comporte un contour supérieur en « V » inversé recevant à son sommet un moyen d'articulation du palonnier.

Avantageusement, le palonnier étant replié, ses montants viennent au-dessus des rebords en laissant entre eux un écart de sécurité qui évite de pincer une main ou un bras.

Avantageusement, le palonnier peut comporter des formes donnant, lorsqu'il est replié, un dégagement complet de l'ouverture supérieure de la benne.

Avantageusement, le palonnier étant replié, sa barre transversale est disposée à l'extérieur et en arrière de la face arrière de la benne. Il est incidemment à noter que cette construction permet au palonnier de servir également de poignée pour faire rouler la benne à la main.

### BRÈVE DESCRIPTION DES DESSINS

Les spécifications détaillées de l'invention sont données dans la description qui suit en liaison avec les dessins ci-annexés. Il est à noter que ces dessins n'ont d'autre but que celui d'illustrer le texte de la description et qu'ils ne constituent donc en aucune sorte une limitation de la portée de l'invention.

Dans ces dessins :
- la figure 1 est une vue en perspective d'une benne passe-porte selon l'invention, son palonnier étant replié ;
- la figure 2 est une vue de face de cette benne ;
- la figure 3 est une vue de côté de cette même benne ;
- la figure 4 est une vue de cette benne en cours de vidage ;
- la figure 5 est une vue de côté de cette benne, son palonnier étant relevé ; et
- la figure 6 est une vue d'un empilage de trois bennes pour les transporter.

### DESCRIPTION DES MODES DE RÉALISATION PRÉFÉRÉS DE L'INVENTION

La figure 1 présente une benne passe-porte 1 de forme rectangulaire en vue de dessus, allongée suivant une direction longitudinale, comprenant deux faces latérales 2 présentant un contour supérieur en « V » inversé, et une face arrière 5 présentant un contour supérieur horizontal qui prolonge de manière continue le contour des faces latérales.

La face avant 6 de cette benne passe-porte 1 est, de bas en haut, inclinée vers l'avant et, en partie haute, elle se termine par un contour supérieur venant un peu en dessous de celui de la face arrière, de manière à faciliter le chargement frontal des matériaux.

Le contour supérieur des faces latérales 2 et de la face arrière 5 présente un rebord supérieur continu 4 formé par la tôle des panneaux qui est pliée vers l'extérieur puis vers le bas, afin d'apporter une forte rigidité à l'ensemble, et d'éviter des bords de tôle coupant tournés vers l'extérieur qui pourraient blesser des utilisateurs.

Avantageusement, le panneau 7 constituant la base de la benne reçoit en dessous un train de roulettes 8, comportant à l'avant deux roulettes fixes disposées dans la direction longitudinale et à l'arrière deux roulettes montées pivotantes autour d'un axe vertical, afin de faciliter les déplacements de la benne dans toutes les directions, mais qui peuvent être bloquées, afin de sécuriser la position de la benne.

Deux traverses tubulaires 10 de section rectangulaire sont disposées transversalement entre les roulettes 8, afin de permettre la prise de la benne par les fourches d'un chariot élévateur, pour la soulever.

En variante, ces traverses tubulaires peuvent être remplacées par des profilés ou par des cornières rigides qui participeront à la rigidification de la benne et qui faciliteront la prise et le transport de celle-ci par les fourches d'un chariot.

Une chape 16, soudée au sommet de chaque face latérale 2 formant la pointe du « V », comporte deux plaques verticales parallèles comprenant une plaque intérieure plane 12, alignée sur le panneau de ladite face latérale, et une plaque extérieure 14 alignée sur l'extérieur du rebord supérieur 4, son extrémité inférieure étant repliée pour venir en appui sur ce panneau. Les deux plaques intérieure 12 et extérieure 14 sont percées, leurs orifices étant disposés en vis-à-vis.

On obtient ainsi une chape 16 qui comporte en haut un perçage transversal, qui est rigidement fixée à la benne, et qui est disposée exactement dans l'épaisseur du rebord supérieur 4.

Un palonnier de soulèvement 20, comportant une barre supérieure transversale 22 équipée en son milieu d'un anneau de levage 24, présente à chaque extrémité de ladite barre 22 un montant 26 de section tubulaire rectangulaire qui se termine à la base par une plaque 28 disposée dans un plan longitudinal, insérée dans le plan médian de la chape 16. Chaque montant 26 peut être réalisé sous la forme d'un tube de section rectangulaire ou carrée, ou encore sous la forme d'un profilé, par exemple de section en T ou en I.

Un axe traversant les orifices des deux plaques constituant la chape 16, ainsi qu'un orifice percé dans la plaque de base 28, réalise une articulation du palonnier 20 sur les deux faces latérales 2 de la benne 1. La largeur des montants 26, que ces derniers soient tubulaires ou profilés, correspond sensiblement à la largeur du rebord supérieur 4, et se superpose au-dessus de ce rebord quand le palonnier est replié.

Lorsque le palonnier 20 est replié vers l'arrière, comme représenté sur les figures 1 à 3, ses montants 26 sont sensiblement parallèles au rebord supérieur 4 avec une distance minimum E, grâce à un décalage vers l'arrière des perçages des plaques de base 28 quand ce palonnier est vertical. La distance E assure ainsi une protection dans le cas où le palonnier 20 retombe brutalement, alors que les opérateurs au sol ont laissé une main ou un bras posé sur le rebord supérieur 4 de la benne, en évitant de les pincer, voire de les écraser.

Dans sa position repliée, la barre transversale 22 du palonnier 20 vient en arrière de la face arrière 5 de la benne 1 et les montants 26 sont ajustés au-dessus des parties latérales du rebord latéral 4. On notera que l'ouverture de la benne passe-porte est ainsi complètement dégagée, ce qui facilite toute opération de chargement.

La barre transversale 22 du palonnier 20 comporte également en son milieu un bras 30 tourné vers le bas quand ce palonnier est replié, lequel bras comporte à son extrémité libre une came 32 montée pivotante autour d'un axe transversal. La came 32 présente dans cet exemple de réalisation la forme d'un diabolo allongé comprenant à chaque extrémité un creux entouré par deux pointes.

Le palonnier 20 étant en cours de repli sur la benne 1, la came 32 vient s'insérer entre deux tôles longitudinales parallèles 34, qui sont soudées sur la face arrière 5, perpendiculairement à celle-ci, et qui sont reliées par trois tétons transversaux 36. La forme des extrémités de la came 32 ainsi que le positionnement des trois tétons 36 vont conduire aux mouvements suivants lors d'une dépose de la benne au sol, avec un repli de son palonnier 20.

En fin de la descente du palonnier 20 commandée par le grutier, la came 32 vient inévitablement au contact du téton supérieur 36', lequel provoque alors une première rotation de la came, qui se place sensiblement verticalement. Lorsque la came 32 est dans cette première position angulaire particulière, le grutier stoppe le mouvement de descente du palonnier et évite notamment que la came 32 vienne à toucher le téton 36" qu'elle surplombe.

Lors du relevage suivant commandé par le grutier, relevage qui est illustré à la figure 4, la came 32 vient ainsi se bloquer sous le téton 36' de manière à maintenir le palonnier 20 dans sa position repliée. La benne 1 peut ainsi poursuivre son mouvement de bascule, sa face avant inclinée 6 dépassant un peu la position horizontale afin de permettre de vider entièrement le contenu de ladite benne.

On notera que la position très reculée de l'anneau de levage 24, par rapport à la face arrière de la benne, facilite le basculement lors du levage de cet anneau et augmente l'angle d'inclinaison de la benne, ce qui est favorable pour assurer un vidage complet des matériaux.

Lors de la dépose suivante de la benne, le grutier fait en sorte que la descente du palonnier soit davantage prononcée jusqu'à ce que la came vienne à toucher le téton 36", puis pivote encore davantage, dans le sens rétrograde par rapport aux dessins, et vienne alors en appui contre les deux tétons 36" et 36"', comme cela est représenté à la figure 3. Le passage de la came 32 est ainsi « libéré » relativement au téton 36'. Le grutier peut alors relever le palonnier 20 pour le mettre dans sa position verticale quand la benne est enlevée, comme représenté à la figure 5.

On obtient ainsi des manoeuvres automatiques du palonnier 20 qui sont commandées uniquement par le mouvement de descente plus ou moins prononcé que le grutier donne précisément au palonnier, et par voie de conséquence à la came 32 en forme de diabolo, l'opérateur au sol n'ayant pas à s'approcher de la benne.

On notera que, de chaque côté de la benne 1, le montant 26 du palonnier 20 et la chape 16 comportant l'articulation dudit palonnier étant entièrement ajustés sur la largeur du rebord supérieur 4, on obtient ainsi conformément à l'invention un système de levage qui maintient le volume intérieur de la benne disponible au maximum, avec une largeur hors tout minimum. Ce type de benne est donc particulièrement bien approprié pour passer par des ouvertures de largeur réduite.

On peut l'utiliser en particulier pour la déplacer sur différents niveaux d'un bâtiment en travaux, à travers des portes de distribution intérieure, puis la sortir par un passage donnant vers l'extérieur, en prévoyant par exemple une plate-forme extérieure de chantier au niveau de ce dernier passage pour recevoir ladite benne et préparer son enlèvement par une grue. On peut prévoir avantageusement que la benne 1 soit d'une largeur hors-tout comprise entre environ 650 mm et environ 750 mm, ce qui permet de la faire passer dans la majorité des portes. Cette largeur hors-tout peut toutefois être quelque peu supérieure à 750 mm dans le cas où le bâtiment à construire est essentiellement à usage administratif, les portes étant cette fois prévues pour être bien souvent d'une largeur de l'ordre de 1,50 m.

La figure 6 présente la possibilité d'empilement de bennes passe-porte 1 permise par un léger évasement de leurs faces latérales 2 s'écartant vers le haut afin de permettre cet empilage. L'empilement est alors réalisé de préférence avec un sens alterné pour réduire l'encombrement. L'ensemble des bennes 1 superposées peut alors être déplacé facilement à la main, grâce aux roulettes 8 de la benne inférieure.

Comme il va de soi, l'invention ne se limite pas aux seuls modes d'exécution préférentiels décrits ci-dessus.

Elle embrasse au contraire toutes les variantes possibles de réalisation, pour autant que ces dernières ne sortent pas du cadre délimité par les revendications ci-jointes qui définissent la portée de la présente invention.

## Revendications

1. Benne de chantier passe-porte (1) comportant un palonnier (20) présentant une barre transversale (22) équipée d'un moyen de levage (24) et dotée à ses extrémités de deux montants (26) comprenant chacun une base articulée sur une face latérale (2) de la benne (1), le palonnier (20) disposant en outre d'un système de verrouillage et de déverrouillage automatique (32, 36) apte à maintenir ledit palonnier (20) en position fermée au cours de l'opération de vidage de la benne (1) et ladite benne (1) disposant en outre d'un rebord supérieur (4) formant un contour de rigidification, **caractérisée en ce que**, lorsque le palonnier (20) est en position repliée, chaque montant (26) avec son articulation se superpose sur la partie du rebord supérieur (4) qui lui correspond, sa largeur étant sensiblement intégrée dans celle dudit rebord (4).

2. Benne de chantier passe-porte selon la revendication 1, **caractérisée en ce que** le système de verrouillage et de déverrouillage automatique (32,36) apte à maintenir son palonnier (20) en position fermée au cours de l'opération de vidage comprend une came pivotante (32) solidaire de la barre transversale (22) du palonnier (20), laquelle came (32) vient au contact de différents tétons (36) fixés sur la benne (1), lesdits tétons (36) étant disposés de sorte à provoquer, à chaque descente du palonnier (20), une rotation de la came (32) conduisant alternativement au blocage de ladite came (32) sur ces tétons (20), ou à son déblocage.

3. Benne de chantier passe-porte (20) selon l'une quelconque des revendications 1 et 2, **caractérisée en ce qu'**elle présente une largeur hors-tout comprise entre environ 650 mm et environ 750 mm.

4. Benne de chantier passe-porte (20) selon l'une quelconque des revendications 1 à 3, **caractérisée en ce que** le dessous du panneau (7) constituant la base de ladite benne est équipé d'un train de roulettes (8).

5. Benne de chantier passe-porte (20) selon l'une quelconque des revendications 1 à 4, **caractérisée en ce que** chaque articulation d'un montant (26) sur une face latérale (2) de la benne comporte une chape (16).

6. Benne de chantier passe-porte (1) selon la revendication 5, **caractérisée en ce que** la chape (16) comprend deux plaques parallèles (12, 14) qui reçoivent l'extrémité (28) du montant (26) entre elles et qui sont sensiblement alignées de part et d'autre du rebord supérieur (4).

7. Benne de chantier passe-porte (1) selon l'une quelconque des revendications 1 à 6, **caractérisée en ce que** chaque face latérale (2) comporte un contour supérieur en « V » inversé recevant à son sommet un moyen d'articulation (16) du palonnier (20).

8. Benne de chantier passe-porte (1) selon l'une quelconque des revendications 1 à 7, **caractérisée en ce que**, le palonnier (20) étant replié, ses montants (26) viennent au-dessus des rebords (4) en laissant entre eux un écart de sécurité (E) qui évite de pincer une main ou un bras.

9. Benne de chantier passe-porte (1) selon l'une quelconque des revendications 1 à 8, **caractérisée en ce que** le palonnier (20) comporte des formes donnant, lorsqu'il est replié, un dégagement complet de l'ouverture supérieure de ladite benne (1).

10. Benne de chantier passe-porte selon la revendication 9, **caractérisée en ce que**, le palonnier (20) étant replié, sa barre transversale (22) est disposée à l'extérieur et en arrière de la face arrière (5) de la benne (1), de sorte qu'elle constitue simultanément une poignée pour déplacer ladite benne (1).

## Patentansprüche

1. Baustellen-Kippwanne (1) zur Türen-Durchfuhr, mit einem Hebebalken (20), der einen Querbalken (22) aufweist, der mit einer Hebeeinrichtung (24) versehen ist und an seinen Enden mit zwei Stützen (26) ausgerüstet ist, die jeweils eine Basis aufweisen, die an einer seitlichen Seite (2) der Kippwanne (1) angelenkt sind, wobei der Hebebalken (20) darüber hinaus über ein System zum automatischen Verriegeln und Entriegeln (32, 36) verfügt, das in der Lage ist, den Hebebalken (20) in Schließstellung während des Vorgangs des Leerens der Kippwanne (1) zu halten, und die Kippwanne (1) darüber hinaus über einen oberen Rand (4) verfügt, der eine Versteifungskontur bildet, **dadurch gekennzeichnet, dass** wenn sich der Hebebalken (20) in heruntergeklappter Position befinde, sich jede Stütze (26) mit ihrem Gelenk auf dem Abschnitt des oberen Rands (4) ablegt, die ihm entspricht, wobei seine Breite im Wesentlichen in jener des Randes (4) integriert ist.

2. Baustellen-Kippwanne (1) zur Türen-Durchfuhr nach Anspruch 1, **dadurch gekennzeichnet, dass** das automatische Verriegelungs- und Entriegelungssystem (32, 36), das in der Lage ist, seinen Hebebalken (20) in Schließstellung während des Vorgangs des Leerens zu halten, einen Schwenknocken (32) aufweist, der mit dem Querbalken (22) des Hebebalkens (20) verbunden ist, wobei der Nocken (32) in Kontakt mit verschiedenen Vorsprüngen (36) kommt, die an der Kippwanne (1) befestigt sind, wobei die Vorsprünge (36) derart angeordnet sind, dass sie bei jedem Absenken des Hebebalkens (20) eine Rotation des Nockens (32) hervorrufen, was abwechselnd zum Blockieren des Nockens (32) an den Vorsprüngen (36) oder zu seinem Lösen führt.

3. Baustellen-Kippwanne (1) zur Türen-Durchfuhr nach Anspruch 1 oder 2, **dadurch gekennzeichnet, dass** sie eine Gesamtbreite zwischen ungefähr 650 mm und ungefähr 750 mm aufweist.

4. Baustellen-Kippwanne (1) zur Türen-Durchfuhr nach einem der Ansprüche 1 bis 3, **dadurch gekennzeichnet, dass** die Unterseite der Platte (7), die die Basis der Kipptwanne bildet, mit einem Rollenzug (8) ausgerüstet ist.

5. Baustellen-Kippwanne (1) zur Türen-Durchfuhr nach einem der Ansprüche 1 bis 4, **dadurch gekennzeichnet, dass** jedes Gelenk einer Stütze (26) auf einer seitlichen Seite (2) der Kippwanne ein Gabelgelenk (16) aufweist.

6. Baustellen-Kippwanne (1) zur Türen-Durchfuhr nach Anspruch 5, **dadurch gekennzeichnet, dass** das Gabelgelenk (16) zwei parallele Platten (12, 14) aufweist, die das Ende (28) der Stütze (26) zwischen ihnen aufnehmen und die im Wesentlichen beiderseits des oberen Rands (4) fluchten.

7. Baustellen-Kippwanne (1) zur Türen-Durchfuhr nach einem der Ansprüche 1 bis 6, **dadurch gekennzeichnet, dass** jede seitliche Seite (2) eine obere Kontur in Form eines umgedrehten "V" aufweist, das in seinem Gipfel eine Gelenkeinrichtung (16) des Hebebalkens (20) aufnimmt.

8. Baustellen-Kippwanne (1) zur Türen-Durchfuhr nach einem der Ansprüche 1 bis 7, **dadurch gekennzeichnet, dass**, wenn der Hebebalken (20) heruntergeklappt ist, seine Stützen (26) oberhalb der Ränder (4) kommen, wobei sie untereinander einen Sicherheitsabstand (E) lassen, der ein Einklemmen einer Hand oder eines Armes verhindert.

9. Baustellen-Kippwanne (1) zur Türen-Durchfuhr nach einem der Ansprüche 1 bis 8, **dadurch gekennzeichnet, dass** der Hebebalken (20) Formen aufweist, die, wenn er heruntergeklappt ist, eine komplette Freigabe der oberen Öffnung der Kippwanne (1) schaffen.

10. Baustellen-Kippwanne (1) zur Türen-Durchfuhr nach Anspruch 9, **dadurch gekennzeichnet, dass**, wenn der Hebebalken (20) heruntergeklappt ist, sein Querbalken (22) außerhalb und hinter der Rückseite (5) der Kippwanne (1) angeordnet ist, derart, dass er gleichzeitig einen Handgriff bildet, um die Kippwanne (1) zu bewegen.

## Claims

1. Building site skip (1) for passing through doorways having a lifting beam (20) exhibiting a transverse bar (22) equipped with a lifting means (24) and provided at its ends with two uprights (26) each comprising a base which is hinged on a side face (2) of the skip (1), the lifting beam (20) additionally having an automatic locking and unlocking system (32, 36) capable of maintaining the said lifting beam (20) in the closed position in the course of the operation of emptying the skip (1) and the said skip (1) additionally having an upper rim (4) forming a stiffening contour, **characterised in that** when the lifting beam (20) is in its folded down position, each upright (26) with its hinge is positioned over the part of the upper rim (4) corresponding to it, its width being substantially integrated **in that** of the said rim (4).

2. Building site skip (1) for passing through doorways according to claim 1, **characterised in that** the automatic locking and unlocking system (32, 36) capable of maintaining its lifting beam (20) in the closed position in the course of the emptying operation comprises a pivoting cam (32) integral with the transverse bar (22) of the lifting beam (20), which cam (32) comes into contact with different lugs (36) fixed on the skip (1), the said lugs (36) being disposed in such a way as to cause a rotation of the cam (32) every time the lifting beam (20) is lowered, leading alternatively to the locking of the said cam (32) on these lugs (36) or to its unlocking.

3. Building site skip (1) for passing through doorways according to any one of claims 1 and 2, **characterised in that** it exhibits an overall width of between about 650 mm and about 750 mm.

4. Building site skip (1) for passing through doorways according to any one of claims 1 to 3, **characterised in that** the underside of the panel (7) constituting the base of the said skip is equipped with a set of wheels (8).

5. Building site skip (1) for passing through doorways according to any one of claims 1 to 4, **characterised in that** each hinge of an upright (26) on a side face (2) of the skip has a forked joint (16).

6. Building site skip (1) for passing through doorways according to claim 5, **characterised in that** the forked joint (16) comprises two parallel plates (12, 14) which receive the end (28) of the upright (26) between them and which are substantially aligned on either side of the upper rim (4).

7. Building site skip (1) for passing through doorways according to any one of claims 1 to 6, **characterised in that** each side face (2) has an upper contour in the form of an inverted "V" receiving at its apex a means (16) for hinging of the lifting beam (20).

8. Building site skip (1) for passing through doorways according to one of claims 1 to 7, **characterised in that** when the lifting beam (20) is folded down, its uprights (26) come above the rims (4) leaving between them a safety gap (E) which avoids nipping a hand or an arm.

9. Building site skip (1) for passing through doorways according to any one of claims 1 to 8, **characterised in that** the lifting beam (20) has forms which, when it is folded down, ensure that the upper opening of the said skip (1) is completely clear.

10. Building site skip (1) for passing through doorways according to claim 9, **characterised in that** when the lifting beam (20) is folded down, its transverse bar (22) is disposed outside and to the rear of the rear face (5) of the skip (1) in such a way that it simultaneously constitutes a handle for movement of the said skip (1).
